# FASCICULE DE BREVET EUROPEEN

(11) **EP 1 034 580 B1**
(45) Date de publication et mention de la délivrance du brevet: **03.04.2002**
(21) Numéro de dépôt: 98955732.7
(22) Date de dépôt: 24.11.1998
(51) Int. Cl.: H01R 4/66, H01R 43/16

(54) **PIQUET DE PRISE DE TERRE AVEC COSSE DE CONNEXION ET PROCEDE DE FABRICATION DE LA COSSE**
ERDUNGSSTANGE MIT KLEMMANSCHLUSS UND VERFAHREN ZUR HERSTELLUNG DER KLEMME
GROUND ROD WITH BOND PLUG AND METHOD FOR MAKING THE BOND PLUG

(30) Priorité: 25.11.1997 FR 9714788
(43) Date de publication de la demande: 13.09.2000
(73) Titulaire: ETS FRENEHARD ET MICHAUX S.A., 61300 L'Aigle (FR)
(72) Inventeur: LE BOURGEOIS, Jacques, Charles, Albert, F-61300 L'Aigle (FR)
(74) Mandataire: Berger, Helmut
(86) Numéro de dépôt international: FR9802512
(87) Numéro de publication internationale: WO9927613

(56) Documents cités:
- DE-U- 8 500 148
- FR-A- 2 565 039
- GB-A- 423 385

## Description

La présente invention concerne généralement et a essentiellement pour objet un dispositif de prise électrique de terre du type comprenant, d'une part, un piquet métallique conducteur à fonçage direct en forme de barre profilée rectiligne à section transversale droite sensiblement uniforme et ailes longitudinales à faces planes et orthogonalement concourantes, angulairement espacées et, d'autre part, une cosse métallique de connexion amovible enfilable par glissement sur l'extrémité exposée du piquet et munie d'un trou taraudé traversé par une vis de pression à tête extérieure à la cosse et à direction d'axe longitudinal propre sensiblement perpendiculaire à la direction d'étendue longitudinale propre dudit piquet en étant située sensiblement dans le plan bissecteur de l'angle dièdre creux rentrant délimité entre deux ailes adjacentes et orientée vers celui-ci, ladite cosse servant à fixer amoviblement, audit piquet, l'extrémité nue ou dénudée d'un câble conducteur de mise à la terre, destinée à être logée dans le fond dudit angle dièdre creux rentrant et serrée par ladite vis de pression en contact frottant contre ledit piquet, ainsi qu'un procédé de fabrication d'une telle cosse de connexion électrique.

Un dispositif de ce type est connu notamment par le brevet GB-A- 423 385 publié en 1935 et révélant un piquet métallique de mise à la terre, résistant à la corrosion, de préférence en cuivre, à section transversale droite cruciforme à quatre ailes longitudinales alignées respectivement deux à deux en opposition dans deux plans orthogonaux sécants ainsi qu'une cosse de connexion électrique démontable comportant un pontet chevauchant et agrippant transversalement deux ailes adjacentes du piquet et traversé par une vis de pression située dans le plan bissecteur du dièdre rentrant formé par ces deux ailes et destinée à serrer l'extrémité nue d'un câble conducteur de prise de terre contre le fond du creux en angle dièdre délimité par ces deux ailes.

Ce dispositif connu présente en particulier les inconvénients suivants :
- la barre profilée, constituant le piquet, n'est éventuellement pas aisément disponible sur le marché ;
- le poids par mètre linéaire d'une telle barre profilée est relativement élevé ;
- la résistance d'une telle barre profilée à la pénétration dans le sol est relativement importante en raison, d'une part, de la surface frontale apparente relativement grande de la barre et, d'autre part, de la force de frottement relativement grande entre la barre et le sol à cause d'une aire de surface latérale de contact relativement grande ;
- le prix d'achat d'une telle barre profilée est relativement important ;
- la résistance électrique d'une telle barre profilée peut être relativement élevée.

Regarder aussi comme exemple le document DE-U-85 00 148.1.

La présente invention a principalement pour but de supprimer les inconvénients précités du dispositif connu sus-mentionné et pour résoudre ce problème technique, l'invention est caractérisé en ce que le piquet est constitué par une cornière d'acier normalisée du commerce se terminant en pointe de pénétration à une extrémité et la cosse précitée est généralement annulaire en formant un collier rigide sensiblement indéformable, destiné à entourer ladite cornière par son évidement central de forme sensiblement en triangle rectangle isocèle à angle droit au sommet des côtés latéraux égaux conjugué de l'angle du dièdre saillant droit formé par ladite cornière et dont le côté de base, parallèle, en position montée de la cosse, au plan contenant les bords longitudinaux des deux ailes de cornière, est traversé par ladite vis et est, en position de serrage de celle-ci, légèrement écarté dudit plan, de façon que les deux côtés latéraux et égaux et ledit angle droit au sommet dudit évidement en triangle isocèle épousent alors le dièdre saillant externe correspondant de ladite cornière.

Cette structure selon l'invention procure notamment les avantages suivants avec des caractéristiques dimensionnelles appropriées, comparativement avec le dispositif connu précité :
- la cornière présente une rigidité et une résistance mécanique au flambage au moins équivalentes à celles de la barre à section transversale cruciforme connue ;
- la cornière est plus légère au mètre linéaire ;
- le périmètre de contact électrique de la cornière peut être équivalent à celui de la barre à section transversale cruciforme connue ;
- la résistance à la pénétration de la cornière dans le sol est inférieure à celle de la barre à section transversale cruciforme connue en raison de la surface inférieure de section transversale frontale apparente de la cornière ;
- le prix d'achat de la cornière est comparativement inférieur à celui de la barre connue à section transversale cruciforme ;
- la résistance électrique de la cornière est inférieure à celle de la barre à section transversale cruciforme connue.

En outre, la cosse de connexion électrique du dispositif conforme à l'invention présente notamment les avantages suivants :
- sa forme la rend facilement enfilable parfaitement sur la cornière formant le piquet ;
- cette cosse est très rigide ;
- le coût de confection de cette cosse est moindre grâce à son élaboration spéciale ;
- la mise en place et la fixation du câble de prise de terre électrique s'effectuent sans risque de contacts électriques aléatoires.

Selon une autre caractéristique de l'invention, la cosse précitée est en une seule pièce monobloc venue de matière en forme d'étrier à fond plat, sensiblement symétrique par rapport à deux plans orthogonaux médians respectivement longitudinal et transversal et dont les deux branches parallèles forment respectivement deux portions de paroi plane comportant chacune l'évidement précité en ayant chacune de préférence un contour externe au moins approximativement homologue de la forme dudit évidement et reliées entre elles à leur base par une barrette plane sensiblement rectangulaire pourvue d'un trou central fileté traversé par la vis de pression précitée.

L'invention vise également un procédé de fabrication en série de cosses de connexion électrique pour dispositif de prise électrique de terre précité conforme à l'invention, du type à exécution simultanée, au moyen d'un outillage à suivre progressif à postes successifs, monté sur une seule et même presse fixe à rangée de paires de poinçon et matrice de forme associés coopérants conjugués formant autant d'outils individuels distincts, d'opérations de façonnage représentant respectivement des étapes successives de mise en forme progressive allant de l'ébauchage à la finition de la pièce à obtenir, réalisées sur une bande de tôle plane continue défilant horizontalement dans ladite presse sous ladite rangée d'outils selon un mouvement périodique régulièrement intermittent, synchronisé avec le fonctionnement de la presse et à pas d'avancement constant correspondant sensiblement à la distance d'entre-axe entre lesdits outils avec une fréquence et une durée constantes d'arrêt correspondant aux fréquence et durée des passes ou courses de travail répétitif de la presse sur des zones de travail successives évolutives de ladite bande de tôle, situées chaque fois respectivement sous lesdits outils et présentant respectivement des états de formage progressifs d'élaboration croissante depuis l'entrée jusqu'à la sortie de la presse, caractérisé par les opérations de travail suivantes :
- ajourage par découpage simultané de deux ouvertures triangulaires isocèles transversalement espacées entre leurs côtés de base voisins et symétriques par rapport au plan vertical longitudinal médian de la bande de tôle ;
- poinçonnage d'un trou rond central à tarauder ultérieurement, dont l'axe longitudinal propre ou vertical est à l'intersection du plan vertical longitudinal médian de la bande de tôle et du plan vertical transversal de symétrie des deux ouvertures triangulaires précitées ;
- détourage par découpage avec enlèvement de matière en excédent entre deux zones ajourées et trouées successives, pour former un demi-contour de chaque aile sur chaque zone de part et d'autre de la bandelette de tôle longitudinale continue intermédiaire entre les deux zones de travail ajourées et trouées successives, ladite bandelette étant en prolongement aligné des deux barrettes séparant respectivement les deux évidements triangulaires de chaque zone ;
- tranchage, par double sectionnement, de ladite bandelette de tôle pour séparer le flan plan ainsi découpé, constituant la forme développée en plan de la cosse à obtenir ;
- cambrage du flan pour obtention de la pièce finie pliée en U à fond plat.

Ce procédé de fabrication présente l'avantage d'être simple, économique et rapide en permettant d'obtenir une pièce finie formant cosse à chaque course de travail utile de la presse.

Selon une autre caractéristique du procédé selon l'invention, au moins deux opérations précitées peuvent être exécutées dans la même zone de travail de la bande de tôle par un seul outil composé.

L'invention sera mieux comprise et d'autres buts, caractéristiques, détails et avantages de celle-ci apparaîtront plus clairement à la lecture de la description explicative qui va suivre en se reportant aux dessins schématiques annexés donnés uniquement à titre d'exemple non limitatif illustrant un mode de réalisation spécifique actuellement préféré de l'invention et dans lesquels :

La figure 1 représente une vue en perspective du dispositif conforme à l'invention installé en position de service, raccordé à un câble de prise de terre.

La figure 2 représente, à plus grande échelle, une vue en perspective du dispositif selon la figure 1 en dehors du sol.

La figure 3 représente, à échelle encore plus grande, une vue isolée en perspective de la cosse de connexion électrique conforme à l'invention.

La figure 4 représente une vue de dessus en plan d'un segment d'une bande de tôle continue montrant un ensemble répétitif de quatre opérations simultanées de fabrication de la cosse conforme à l'invention, réalisées dans ladite bande de tôle à chaque cycle de travail.

La figure 5 représente la cosse finie en coupe transversale suivant la ligne de section V-V de la figure 4.

Selon l'exemple de réalisation représenté sur la figure 1, le dispositif conforme à l'invention, généralement désigné par le chiffre de référence 1, comprend un piquet métallique de prise de terre 2 constitué par une simple cornière d'acier du commerce de longueur appropriée, à ailes respectivement de largeurs égales par exemple de 20 mm et de 3 mm d'épaisseur correspondant sensiblement à un poids de 0,88 kg par mètre linéaire, ce piquet étant partiellement enfoncé sensiblement verticalement dans le sol 3 et se terminant à son extrémité inférieure par une pointe de pénétration 4 réalisée en taillant obliquement en biseau de façon égale les deux ailes de cornière selon une portion de bord rectiligne inclinée s'étendant depuis le bord longitudinal vertical de chaque aile jusqu'à l'extrémité terminale inférieure de l'arête du dièdre formé par la cornière.

Sur la portion extrême supérieure, dépassant au-dessus du sol 3, du tronçon de cornière formant le piquet 2 est montée une cosse de connexion électrique 5 formant une sorte de collier enfilé par le haut sur le piquet 2 et fixant, par serrage, la portion extrême nue 6 d'un câble conducteur électrique de mise à la terre.

En se référant aux figures 2 et 3, on voit que la cosse de connexion électrique 5 a la forme générale d'un étrier en U horizontalement couché en position montée sur le piquet 2 et présentant, dans cette position, un fond plat 7 sensiblement vertical et deux branches planes parallèles horizontales identiques, verticalement espacées 8. Ces deux branches 8 sont traversées chacune par une ouverture 9 sensiblement en forme de triangle rectangle isocèle, ces deux ouvertures étant identiques et verticalement alignées en superposition.

L'angle droit au sommet 10 est destiné à épouser, en position fixée de la cosse sur le piquet, l'angle dièdre saillant droit de la cornière 2 tandis que les deux côtés latéraux égaux 11 formant l'angle rentrant 10 ont chacun une longueur légèrement supérieure à la largeur de la face externe de chaque aile de cornière 2 tandis que les deux bords longitudinaux parallèles opposés 12 de la barrette rectangulaire constituant le fond plat 7 forment respectivement les côtés horizontaux de base des ouvertures triangulaires 9. Ainsi, la hauteur du triangle d'ouverture 9 de chaque branche 8, issue de son angle droit 10, est supérieure à la hauteur correspondante du triangle rectangle constitué par la section transversale droite de la cornière 2, abaissée du sommet de son angle droit perpendiculairement sur une droite passant par les extrémités respectives des côtés de cet angle droit.

Grâce à ces dimensions légèrement supérieures des ouvertures triangulaires précitées relativement à celles de la cornière 2, la cosse 5 peut être facilement enfilée avec jeu sur cette cornière avant que ce jeu soit compensé par l'immobilisation de la cosse par fixation de celle-ci sur la cornière.

La fixation de la cosse 5 sur la cornière 2 est réalisée au moyen d'une vis de pression 13 traversant horizontalement un trou taraudé 14 situé sensiblement au centre du fond plat 7 de la cosse en ayant ainsi son axe longitudinal horizontal situé à l'intersection du plan vertical de symétrie de la cosse passant par les sommets d'angle droit rentrant respectifs des deux ouvertures triangulaires 9 avec le plan horizontal de symétrie de la cosse équidistant des deux branches 8 de celle-ci.

Cette vis 13 est à tête 15 par exemple hexagonale accessible extérieurement à la cosse pour être manoeuvrable au moyen d'une clé appropriée. L'extrémité de la tige filetée de la vis 13, opposée à la tête 15, se termine avantageusement par une face transversale terminale plane 16.

Le piquet 2 ayant été préalablement enfoncé verticalement dans le sol 3 et la cosse 5 ayant été préalablement enfilée par glissement sur l'extrémité supérieure dépassante du piquet, la portion extrême dénudée 6 du câble conducteur de mise à la terre est placée contre le fond du creux de la cornière 2 en le faisant passer entre ce fond et l'extrémité 16 de la vis de pression 13 après l'avoir suffisamment dévissé. La vis 13 est ensuite vissée jusqu'à venir presser énergiquement le câble contre le fond du creux de la cornière 2 en le coinçant ainsi dans la cornière 2 pour le fixer par contact frottant serré contre celle-ci. Le serrage la vis provoque la suppression du jeu entre l'angle droit rentrant des ouvertures triangulaires de la cosse et le dièdre saillant externe de la cornière 2 de façon à appliquer la cosse de façon serrée par ses angles droits rentrants contre le dièdre saillant externe de la cornière 2.

Le contour externe respectif de chacune des deux branches 8 de la cosse 5 est au moins approximativement semblable à la forme de l'ouverture 9 dans ladite branche en présentant par exemple une forme au moins approximativement en trapèze isocèle à côtés latéraux orthogonaux et dont la grande base a chacune de ses deux extrémités opposées raccordée au fond plat 7 par un segment droit perpendiculaire à ce fond plat.

En se référant à la figure 4, on voit que le procédé de fabrication en série de la cosse 13 se déroule de la façon suivante au moyen d'une presse pourvue d'un outillage à suivre à postes successifs et dans laquelle passe horizontalement une bande de tôle plane 17 telle qu'un feuillard ou analogue. L'avance intermittente de la bande de tôle 17 ayant lieu suivant la flèche 18 de la gauche vers la droite sur la figure 4, les cinq opérations suivantes sont exécutées simultanément sur des zones de travail correspondantes successives de la bande de tôle 17 à chaque arrêt de celle-ci par des découpages selon la configuration supposée développée en plan de la cosse transversalement à la bande de tôle 17 :
- dans la première zone de travail A est effectué un ajourage de la tôle par découpage simultané des deux ouvertures triangulaires 9 opposées par leurs côtés respectifs de base parallèles à la direction longitudinale du feuillard 17 et espacés transversalement l'un de l'autre par la largeur d'une barrette longitudinale de tôle pleine correspondant à la largeur du fond plat 7 ;
- dans la seconde zone de travail suivante B est effectué le poinçonnage d'un trou rond lisse 14 à tarauder ultérieurement, situé au milieu de la barrette de tôle pleine précitée sur l'axe transversal commun de symétrie des deux ouvertures 9 ;
- dans la troisième zone suivante C est effectué un détourage par découpage avec enlèvement de matière en excédent dans les régions hachurées sur la figure 4 entre deux zones ajourées et trouées successives de part et d'autre de la bandelette de tôle longitudinale continue intermédiaire entre les deux zones de travail ajourées et trouées successives précitées, ladite bandelette étant en prolongement aligné des deux barrettes séparant respectivement les deux ouvertures triangulaires de chaque zone, pour former ainsi un demi-contour de chaque aile sur chaque zone en achevant ainsi la configuration de la cosse en son développement en plan sur le feuillard à la suite de la deuxième zone de travail B ;
- dans la quatrième zone D est effectué le tranchage, par double sectionnement simultané, de la bandelette de tôle de liaison précitée pour séparer le flan plan ainsi découpé et poinçonné représentant la configuration de la cosse en développement en plan en détachant complètement ladite bandelette intermédiaire sur toute sa longueur ;
- dans la zone de travail E constituée par le flan séparé précité est effectué un cambrage du flan par une sorte d'emboutissage agissant sur la barrette de tôle destinée à former le fond plat 7 de la cosse en provoquant ainsi le pliage simultané à angle droit des deux ailes 8 vers le même côté du plan du feuillard 17 de part et d'autre de la barrette intermédiaire destinée à former le fond plat 7 pour obtenir ainsi la pièce finie pliée en U représentée sur la figure 5.

Les parties hachurées sur la figure 4 représentent les chutes de tôle résultant des découpages.

Il ne reste plus alors qu'à tarauder le trou lisse poinçonné 14 dans le fond plat 7 pour obtenir la cosse terminée.

Cette cosse est ensuite avantageusement galvanisée et, ce, éventuellement avant le taraudage du trou 14 précité et éventuellement le piquet (2) est également galvanisé.

Les cosses sont ainsi successivement fabriquées en série à partir du feuillard précité avec une cadence de production déterminée par la fréquence des courses de travail répétitif utiles de la presse qui est égale à la fréquence d'avance intermittente du feuillard.

Bien entendu, l'invention n'est nullement limitée au mode de réalisation respectivement du dispositif et du procédé précités décrit et illustré qui n'a été donné qu'à titre d'exemple car l'invention comprend tous les moyens équivalents à ceux décrits avec leurs variantes ou modifications ainsi que leurs combinaisons dans le cadre des revendications annexées.

## Revendications

1. Dispositif (1) de prise électrique de terre, du type comprenant, d'une part, un piquet métallique conducteur (2) en forme de barre profilée rectiligne à section transversale droite sensiblement uniforme et à ailes longitudinales à faces planes et orthogonalement concourantes, angulairement espacées et, d'autre part, une cosse métallique de connexion amovible enfilable par glissement sur l'extrémité supérieure exposée du piquet et munie d'un trou taraudé (14) traversé par une vis de pression (13) à tête (15) extérieure à la cosse (5) et à direction d'axe longitudinal propre sensiblement perpendiculaire à la direction d'étendue longitudinale propre dudit piquet (2) en étant située sensiblement dans le plan bissecteur de l'angle dièdre creux rentrant délimité entre deux ailes adjacentes et orientée vers celui-ci, ladite cosse (5) servant à fixer amoviblement, audit piquet, l'extrémité nue ou dénudée (6) d'un câble conducteur de mise à la terre destinée à être logée dans le fond dudit angle dièdre creux rentrant et serrée par ladite vis de pression en contact frottant contre ledit piquet, **caractérisé en ce que** ledit piquet (2) est constitué par une cornière d'acier normalisée du commerce se terminant en pointe de pénétration (4) à une extrémité et ladite cosse (5) est généralement annulaire en formant un collier rigide sensiblement indéformable, destiné à entourer ladite cornière (2) par son évidement central de forme sensiblement en triangle rectangle isocèle à angle droit au sommet (10) des côtés latéraux égaux (8) conjugué de l'angle du dièdre saillant droit formé par ladite cornière (2) et dont le côté de base (7), parallèle, en position montée de la cosse, au plan contenant les bords longitudinaux des deux ailes de cornière, est traversé par ladite vis (13) et est, en position de serrage de celle-ci, légèrement écarté dudit plan, de façon que les deux côtés latéraux égaux (8) et ledit angle droit au sommet (10) dudit évidement en triangle isocèle (9) épousent alors le dièdre saillant externe correspondant de ladite cornière (2).

2. Dispositif selon la revendication 1, **caractérisé en ce que** la cosse précitée (5) est en une seule pièce monobloc venue de matière en forme d'étrier à fond plat (7) sensiblement symétrique par rapport à deux plans orthogonaux médians respectivement longitudinal et transversal et dont les deux branches parallèles (8) forment respectivement deux portions de paroi plane comportant chacune l'évidement précité (9) en ayant chacune de préférence un contour externe au moins approximativement homologue de la forme dudit évidement (9) et reliées entre elles à leur base par une barrette plane sensiblement rectangulaire (7) pourvue d'un trou central fileté (14) traversé par la vis de pression précitée (13).

3. Dispositif selon la revendication 2, **caractérisé en ce que** les deux bords longitudinaux parallèles opposés de la barrette rectangulaire précitée (7) forment respectivement les côtés de base des évidements triangulaires précités (9).

4. Dispositif selon l'une des revendications précédentes, **caractérisé en ce que** la cosse précitée (5) avec sa vis de pression (13) et éventuellement le piquet précité (2) sont superficiellement protégés contre la corrosion, de préférence galvanisés.

5. Procédé de fabrication en série de cosses de connexion électrique (5) pour dispositif de prise électrique de terre (1) selon l'une des revendications précédentes, du type à exécution simultanée, au moyen d'un outillage à suivre progressif à postes successifs, monté sur une seule et même presse fixe à rangée de paires de poinçon et matrice de forme associés coopérants conjugués formant autant d'outils individuels distincts, d'opérations de façonnage représentant respectivement des étapes successives de mise en forme progressive allant de l'ébauchage à la finition de la pièce à obtenir, réalisées sur une bande de tôle plane continue (17) défilant horizontalement dans ladite presse sous ladite rangée d'outils selon un mouvement périodique régulièrement intermittent, synchronisé avec le fonctionnement de la presse et à pas d'avancement constant correspondant sensiblement à la distance d'entre-axe entre lesdits outils avec une fréquence et une durée constantes d'arrêt correspondant respectivement aux fréquence et durée des passes ou courses de travail répétitif de la presse sur des zones de travail successives évolutives (A à E) de ladite bande de tôle (17), situées chaque fois respectivement sous lesdits outils et présentant respectivement des états de formage progressifs d'élaboration croissante depuis l'entrée jusqu'à la sortie de la presse, **caractérisé par** les opérations de travail suivantes :
- ajourage par découpage simultané de deux ouvertures triangulaires isocèles (9) transversalement espacées entre leurs côtés de base voisins et symétriques par rapport au plan vertical longitudinal médian de la bande de tôle (17) ;
- poinçonnage d'un trou rond central (14) à tarauder ultérieurement, dont l'axe longitudinal propre ou vertical est à l'intersection du plan vertical longitudinal médian de la bande de tôle (17) et du plan vertical transversal de symétrie des deux ouvertures triangulaires précitées (9) ;
- détourage par découpage avec enlèvement de matière en excédent entre deux zones ajourées et trouées successives pour former un demi-contour de chaque aile (8) sur chaque zone de part et d'autre de la bandelette de tôle longitudinale continue intermédiaire (7) entre les deux zones de travail ajourées et trouées successives, ladite bandelette étant en prolongement aligné des deux barrettes (7) séparant respectivement les deux évidements triangulaires de chaque zone ;
- tranchage, par double sectionnement, de ladite bandelette de tôle pour séparer le flan plan ainsi découpé constituant la forme développée en plan de la cosse (5) à obtenir ;
- cambrage dudit flan pour obtention de la pièce finie (5) pliée en U à fond plat.

6. Procédé selon la revendication 5, **caractérisé en ce qu'**au moins deux opérations précitées sont exécutées dans la même zone de travail par un seul outil composé.

7. Procédé selon la revendication 5 ou 6, **caractérisé par** une galvanisation de la cosse finie (5), éventuellement avant le taraudage du trou précité (14).

8. Produit formant cosse de connexion électrique, **caractérisé en ce qu'**il est obtenu par le procédé de fabrication selon l'une des revendications 5 à 7 et présente une forme généralement annulaire en forme d'un collier rigide portant un évidemment central de forme sensiblement en triangle rectangle isocèle à angle droit au sommet (10) des côtés latéraux égaux (8) et dont le côté de base (7) est traversé par un trou rond central dans son plan de symétrie verticale, destiné au passage d'une vis de pression par la fixation d'un câble conducteur (6) de mise à la terre à un piquet métallique conducteurs (2).

## Patentansprüche

1. Erdungssteckdosenvorrichtung (1) der Art, umfassend einerseits einen leitenden Erder (2) aus Metall in Form eines profilierten, geraden Stabes mit geradem, deutlich gleichmäßigen Querschnitt und länglichen Flügeln mit ebenen und orthogonal durch denselben Punkt gehenden flachen Seiten, die winkelmäßig voneinander entfernt sind, andererseits einen abnehmbaren Anschlußschuh aus Metall, der gleitend aufsteckbar auf das obere äußere exponierte Ende des Stabes und mit einem innengewindeten Loch (14) versehen ist, das durch eine Druckschraube (13) durchquert wird, deren Kopf (15) außerhalb des Schuhs (5) und in Richtung der eigenen Längsachse deutlich senkrecht zur eigenen länglichen Erstreckungsachse besagten Leiters (2) liegt, wobei sie sich deutlich in der halbierenden Ebene des hohlen Flächenwinkels befindet, der zwischen zwei anliegenden Flügeln begrenzt und zu diesem ausgerichtet einspringt, wobei besagter Schuh (5) dazu dient, das freiliegende oder freigelegte äußere Ende (6) eines Erdungsleitungskabels, abnehmbar am Leiter zu befestigen, das dazu bestimmt ist, im Boden des besagten hohlen einspringenden Flächenwinkels untergebracht zu werden und von besagter Druckschraube in reibendem Kontakt gegen besagten Leiter eingespannt zu werden, **dadurch gekennzeichnet, daß** besagter Leiter (2) durch ein handelsübliches genormtes stählernes Winkelprofil gebildet wird, das an einem äußeren Ende in einer Eindringspitze (4) endet, und besagter Schuh (5) im allgemeinen ringförmig ist und dabei einen steifen, deutlich unverformbaren Ring bildet, der dazu bestimmt ist, besagtes Winkelprofil (2) durch seine zentrale Aussparung in Form eines deutlich gleichschenkligen, rechtwinkligem Dreiecks an der Spitze (10) der gleichen seitlichen Schenkel (8) zu umgeben, verbunden mit dem von besagtem Winkelprofil (2) gebildeten hervorspringenden rechten Flächenwinkel und dessen paralleler Basisschenkel (7) in aufgebauter Position des Schuhs in der die länglichen Seiten der zwei Flügel dieses Winkelprofils beinhaltenden Ebene von besagter Schraube (13) durchquert wird und in Festspannposition derselben leicht entfernt von besagter Ebene derart ist, daß die zwei gleichen seitlichen Schenkel (8) und besagter rechter Winkel an der Spitze (10) besagter Aussparung in Form eines gleichschenkeligen Dreiecks (9) sich dann dem entsprechenden außen hervorspringenden Flächenwinkel besagten Winkelprofils (2) anpassen.

2. Vorrichtung gemäß Anspruch 1, **dadurch gekennzeichnet, daß** vorgenannter Schuh (5) aus einem einzigen Blockstück in Form eines Bügels mit flachem Boden (7) gebildet ist, der deutlich symmetrisch im Verhältnis zu den zwei mittleren orthogonalen, jeweils längs und quer verlaufenen Ebenen ist und deren zwei parallele Arme (8) jeweils zwei ebene Wandabschnitte bilden, die jede die besagte Aussparung (9) umfassen, wobei jede bevorzugt eine Außenkontur hat, die wenigstens ungefähr homolog der Form besagter Aussparung (9) ist und zwischen ihnen an ihrer Basis durch einen flachen, deutlich rechtwinkligen Steg (7) verbunden sind, der mit einem zentralen, innengewindeten Loch (14) versehen ist, das durch die vorgenannte Druckschraube (13) durchquert wird.

3. Vorrichtung gemäß Anspruch 2, **dadurch gekennzeichnet, daß** die zwei parallelen länglichen Ränder gegenüber des vorgenannten rechtwinkligen Steges (7) jeweils die Basisschenkel der vorgenannten dreieckigen Aussparungen (9) bilden.

4. Vorrichtung gemäß einem der vorgenannten Ansprüchen, **dadurch gekennzeichnet, daß** der vorgenannte Schuh (5) mit seiner Druckschraube (13) und eventuell dem vorgenannten Leiter (2) oberflächlich gegen Korrosion geschützt, bevorzugt feuerverzinkt sind.

5. Serienmäßiges Herstellungsverfahren von elektrischen Anschlußschuhen (5) für Erdungssteckdosenvorrichtung (1) gemäß einem der vorgenannten Ansprüche, der Art der gleichzeitigen Ausführung, mittels eines Werkzeugs, durch progressives Folgen aufeinander folgender Posten, auf einer selben festen Presse mit paarigen Reihen von Löchern und Matrizen in zugeordneter zusammenwirkender verbundener Form aufgebaut ist, und so viele unterschiedliche Einzelwerkzeuge, Bearbeitungsvorgänge bildet, die die verschiedenen aufeinander folgenden Stufen der progressiven Formgebung, vom Rohwerk bis zur Endbearbeitung des zu erhaltenden Stücks, darstellen, die auf einem durchgehenden flächigen Blechband (17) realisiert werden, das horizontale in besagter Presse unter besagter Werkzeugreihe gemäß einer periodischen Bewegung durchläuft, die regelmäßig aussetzend, mit dem Betrieb der Presse synchronisiert ist und einen konstanten Vorschub hat, der deutlich dem Achsabstand zwischen besagten Werkzeugen mit einer konstanten Frequenz und Verweildauer hat, die jeweils der Frequenz und der Dauer der Durchgänge oder sich wiederholenden Arbeitsläufen der Presse auf den aufeinander folgenden evolutiven Arbeitsbereichen (A bis E) besagten Blechbandes (17) entspricht, welche sich jedes Mal jeweils unter besagten Werkzeugen befinden und jeweils progressive Formungszustände der fortschreitenden Erarbeitung ab dem Eintritt bis zum Austritt aus der Presse aufweisen, **gekennzeichnet durch** folgende Arbeitsvorgänge:
- seitliches Aussparen **durch** gleichzeitiges Ausschneiden zweier Öffnungen in Form gleichschenkliger Dreiecke (9), die quer verlaufend zwischen ihren benachbarten Basisschenkeln entfernt und symmetrisch im Verhältnis zur vertikalen, mittleren Längsebene des Blechbandes (17) sind;
- Stanzen eines runden zentralen Lochs (14), das später zu bohren ist, dessen eigene Längs- oder vertikale Achse sich an der Schnittstelle der vertikalen, mittleren Längsebene des Blechbandes (17) und der quer verlaufenden vertikalen Symmetrieebene der zwei vorgenannten dreieckigen Öffnungen (9) befindet;
- Kantenaussparungen **durch** Ausschneiden mit Entfernen von überschüssigem Material zwischen zwei nacheinander seitlich ausgesparten und gelochten Bereichen zur Bildung einer Halbkontur jedes Flügels (8) auf jedem Bereich an jeder Seite des durchgehenden länglichen Blechstreifens (7) zwischen den zwei nacheinander seitlich ausgesparten und gelochten Arbeitsbereichen, wobei besagter Streifen in Verlängerung der zwei Stege (7) fluchtrecht angeordnet ist, die jeweils die zwei dreieckigen Aussparungen jedes Bereichs trennen;
- Vollkantschnitt **durch** doppeltes Abtrennen besagten Blechbandes zum Trennen des somit ausgeschnittenen Zuschnitts, der die entwickelte Form in der Ebene des zu erhaltenden Schuhs (5) darstellt;
- Durchbiegung besagten Zuschnitts zum Erhalt des in U-Form gebogenen Endstücks (5) mit flachem Boden.

6. Verfahren gemäß Anspruch 5, **dadurch gekennzeichnet, daß** wenigstens zwei vorgenannte Vorgänge in demselben Arbeitsbereich durch ein einziges zusammengesetztes Werkzeug ausgeführt wird.

7. Verfahren gemäß Anspruch 5 oder 6, **gekennzeichnet durch** eine Feuerverzinkung des fertigen Schuhs (5), eventuell vor der Gewindebohrung des vorgenannten Lochs (14).

8. Einen elektrischen Anschlußschuh bildendes Produkt, **dadurch gekennzeichnet, daß** es durch das Herstellungsverfahren gemäß einem der Ansprüche 5 bis 7 erhalten wird und eine allgemeine Ringform in Form eines steifen Rings aufweist, der eine zentrale Aussparung in Form eines deutlich gleichschenkeligen Dreiecks mit rechtem Winkel an der Spitze (10) der gleichen Seitenschenkel (8) trägt, und dessen Basisschenkel (7) in seiner vertikalen Symmetrieachse durch ein rundes zentrales Loch durchquert wird, das für den Durchgang einer Druckschraube durch Befestigung eines leitenden Erdungskabels (6) an einem leitenden Erder aus Metall (2) bestimmt ist.

## Claims

1. Electric earthing connection device (1) of the type including firstly a conductive metallic rod (2) in the shape of a rectilinear profiled bar having an approximately uniform cross section and longitudinal wings with angularly spaced flat faces and orthogonally concurrent, and secondly a movable metallic connection lug able to be threaded via sliding onto the upper exposed extremity of the bar and provided with a threaded hole (14) traversed by a press-screw (13) having a head (15) fitted external to the lug (5) and oriented towards the longitudinal axis approximately perpendicular to the longitudinal range direction of said rod (2) by being situated approximately inside the bisectional plane of the hollow re-entering dihedral angle delimited between two adjacent wings and orientated towards the latter, said lug (5) being used to movably fix to said rod the bare or uninsulated extremity (6) of an earthing conductive cable intended to be housed at the bottom of said re-entering hollow dihedral angle and tightened by said press-screw in rubbing contact against said rod, **characterised in that** said rod (2) is constituted by a commercial standardised steel angle bracket ending at a penetration point (4) at one extremity and said lug (5) is generally annular, thus forming a non-warping approximately rigid collar for surrounding said angle bracket (2) via its central recess having the shape of an isosceles rectangle triangle with a right angle at the top (10) of equal lateral sides (8) connected to the angle of the right projecting dihedral angle formed by said angle bracket (2) and whose base side (7), parallel in the mounted position of the rod to the plane containing the longitudinal edges of the two angle bracket wings, is traversed by said screw (13), and in the tightening position of the latter is slightly spaced from said plane so that the two equal lateral sides (8) and said right angle at the top (10) of said isosceles triangle recess (9) then marry the shape of the corresponding external projecting dihedral angle of said angle bracket (2).

2. Device according to claim 1, **characterised in that** said lug (5) is made up of a single piece made from material with the shape of a stirrup with a flat bottom (7) approximately symmetrical with respect to two respectively longitudinal and transversal median orthogonal planes whose two parallel branches (8) respectively form two flat wall portions each comprising said recess (9) by each preferably having at least one external contour approximately homologous to the shape of said recess (9) and interconnected at their base by an approximately rectangular flat bar (7) provided with a threaded central hole (14) traversed by said press-screw (13).

3. Device according to claim 2, **characterised in that** the two parallel longitudinal edges opposite said rectangular bar (7) respectively form the base sides of said triangular recesses (9).

4. Device according to one of the preceding claims, **characterised in that** said lug (5) with its press-screw (13) and possibly said rod (2) are superficially protected against corrosion and are preferably galvanised.

5. Method for the series production of electric connection lugs (5) for the electric earthing connection device (1) according to one of the preceding claims of the simultaneous execution type with the aid of a tool for progressive following at successive stations and mounted on a single given fixed press at with a row of pairs of associated paired co-operating punch and shaping die forming distinct individual tools for shaping operations respectively representing successive stages for progressive shaping ranging from pre-forging to finishing of the part to be obtained and embodied on a flat continuous sheet metal strip (17) reeling off horizontally in said press under said range of tools along a regularly intermittent periodic movement synchronised with the functioning of the press and at a constant advance pitch corresponding approximately to the distance between said tools with a frequency and a constant stoppage period respectively corresponding to the frequency and period of the repetitive passages or cutting strokes of the press on successive open-ended working zones (A to E) of said sheet metal strip (17) situated respectively each time under said tools and respectively showing progressive shaping states of increasing production from entering and coming out of the press, **characterised by** the following working operations:
• piercing by the simultaneous cutting of two isosceles triangular openings (9) transversally spaced between their adjacent base sides and symmetrical with respect to the median longitudinal vertical plane of the sheet metal strip (17),
• punching a round central hole (14) to be subsequently threaded whose actual or vertical longitudinal axis is at the intersection of the median longitudinal vertical plane of the sheet metal strip (17) and of the transversal vertical plane of symmetry of the two said triangular openings (9),
• clipping with removal of excess material between two successive pierced and perforated zones so as to form a half-contour of each wing (8) on each zone on both sides of the continuous intermediate longitudinal sheet metal strip (7) between the two successive perforated and pierced working zones, said strip being an aligned extension of the two bars (7) respectively separating the two triangular recesses of each zone,
• cutting by double sectioning said sheet metal strip so as to separate the cut flat flank constituting the evolute two-dimensional shape of the lug (5) to be obtained,
• bending said flank so as to obtain the finished part (5) folded into a U with a flat bottom.

6. Method according to claim 5, **characterised in that** at least two of said operations are carried out in the same working zone by a single composite tool.

7. Method according to claim 5 or 6, **characterised by** a galvanisation of the finished lug (5) possibly before threading of said hole (14).

8. Product forming an electric connection lug, **characterised in that** it is obtained by the production method according to one of claims 5 to 7 and has a generally annular shape in the form of a rigid collar bearing a central recess having approximately the shape of a right-angled isosceles rectangle triangle at the top (10) of the equal lateral sides (8) and whose base side (7) is traversed by a round central hole in its vertical plane of symmetry for the passage of a pressure screw via the fixing of a conductive cable (6) for earthing a conductive metal rod (2).
